# EUROPÄISCHE PATENTSCHRIFT

(11) **EP 0 859 825 B1**
(45) Veröffentlichungstag und Bekanntmachung des Hinweises auf die Patenterteilung: **29.12.1999**
(21) Anmeldenummer: 96934752.5
(22) Anmeldetag: 18.10.1996
(51) Int. Cl.: C11D 3/37, C11D 3/39

(54) **VERWENDUNG VON POLYMEREN AMINODICARBONSÄUREN IN WASCHMITTELN**
USE OF POLYMER AMINODICARBOXYLIC ACIDS IN DETERGENTS
UTILISATION D'ACIDES AMINODICARBOXYLIQUES POLYMERES DANS DES DETERGENTS

(30) Priorität: 27.10.1995 DE 19540086
(43) Veröffentlichungstag der Anmeldung: 26.08.1998
(73) Patentinhaber: Henkel Kommanditgesellschaft auf Aktien, 40589 Düsseldorf-Holthausen (DE)
(72) Erfinder: KOTTWITZ, Beatrix, D-40593 Düsseldorf (DE); POETHKOW, Jörg, D-40229 Düsseldorf (DE); LIPHARD, Maria, D-45279 Essen (DE)
(86) Internationale Anmeldenummer: EP9604543
(87) Internationale Veröffentlichungsnummer: WO9716518

(56) Entgegenhaltungen:
- EP-A- 0 454 126
- EP-A- 0 561 452
- EP-A- 0 612 842
- EP-A- 0 644 257
- WO-A-96/34908
- DE-A- 4 232 170
- DE-A- 4 305 368
- DE-A- 4 342 316
- DE-A- 19 516 399

## Beschreibung

Der Gegenstand der vorliegenden Erfindung bezieht sich auf die Verwendung von polymeren Aminodicarbonsäuren sowie von deren Natriumsalzen und Vorläufern in bleichenden Textilwaschmitteln, Bleichhilfsmitteln und Waschund Bleichlaugen für Textilien, wie sie im Haushalt und im Gewerbe eingesetzt werden.

Die heute üblichen bleichenden Textilwaschmittel enthalten als wesentliche Komponenten Buildersubstanzen, Tenside und Bleichmittel. Während die Tenside im allgemeinen die Aufgabe haben, die zu waschenden Textilien zu benetzen und fettige Anschmutzungen abzulösen und zu dispergieren, liegen die Hauptaufgaben der Buildersubstanzen darin, die negativen Wirkungen der Wasserhärte, die sich als Inkrustationen auf dem Gewebe, als Ablagerungen auf den Heizstäben der Waschmaschine und in der Beeinträchtigung der allgemeinen Waschleistung äußern, zu verhindern. Während früher als Buildersubstanzen lösliche Silikate, Borate und vor allem polymere Phosphate verwendet wurden, werden in jüngerer Zeit in erster Linie wasserunlösliche Zeolithe und polymere Polycarbonsäuren bzw. deren Salze als Buildersubstanzen in Waschmitteln eingesetzt. Besonders häufig ist die gemeinsame Verwendung von Zeolithen mit Co-Buildern, beispielsweise polymeren Polycarbonsäuren, die die Wirksamkeit der Zeolithe verbessern. In jüngerer Zeit ist vorgeschlagen worden, als Buildersubstanzen oder Co-Buildersubstanzen polymere Aminodicarbonsäuren und deren Salze oder auch Vorläufersubstanzen dieser Polymeren, die erst in Wasser zu den polymeren Aminodicarbonsäuren hydrolysieren, in Textilwaschmitteln einzusetzen. Hier sei beispielsweise nur auf die Patentanmeldungen WO 93/06202, WO 94/10282, EP 612 842 und EP 592 265 und auf die in diesen Druckschriften zitierte Literatur hingewiesen. Der Wirkungsschwerpunkt dieser Substanzen wird bei der Dispergierwirkung gegenüber Pigmenten (primäre Waschwirkung) und in der Verhinderung von Ablagerungen (sekundäre Waschwirkung) gesehen.

Als Bleichmittel werden in den Textilwaschmitteln überwiegend Sauerstoffbleichmittel eingesetzt, in erster Linie anorganische Peroxoverbindungen, wie Natriumperborat oder Natriumpercarbonat, doch sind für diesen Zweck auch organische Peroxoverbindungen, beispielsweise Peroxocarbonsäuren vorgeschlagen worden. Die anorganischen Peroxoverbindungen, die in Wasser Wasserstoffperoxid freisetzen, werden oft zusammen mit Aktivatoren verwendet, die die Wirksamkeit des Wasserstoffperoxids bei niedrigen Temperaturen erhöhen. Um einen vorzeitigen Zerfall der Peroxoverbindungen bei der Lagerung des Waschmittels und in der Waschlauge zu verhindern, enthalten bleichende Waschmittel und Bleichhilfsmittel zusätzlich Stabilisatoren für die Peroxoverbindungen. Es handelt sich dabei in erster Linie um Schwermetallkomplexbildner, wie Ethylendiamintetraessigsäure, Ethylendiamintetramethylenphosphonsäure und andere Polyphosphonsäuren bzw. die Salze dieser Säuren. Die Verwendung dieser Komplexbildner erfordert jedoch häufig Kompromisse bei anderen Eigenschaften der Waschmittel, so daß für diese Komplexbildner nach Austauschsubstanzen, die diese Nachteile nicht aufweisen, gesucht wird.

Gemäß EP-A-0 454 126 werden Polyaminosäuren oder deren Derivate als Builder oder Co-Builder in Waschmittel-Formulierungen eingesetzt. Bevorzugt sind hierbei Polyasparaginsäure und Polyglutaminsäure. Derartige Polyaminosäuren zeigen ausgezeichnete Eigenschaften als Calcium-Komplexbildner. Demgegenüber sind Aminosäuren, wie L-Asparaginsäure und L-Glutaminsäure, als Komplexbildner für Übergangsmetalle, wie Eisen, Kobalt und Nickel, verwendbar.

In der WO 96/34908 wird ein Verfahren zur Herstellung von Polymeren mit wiederkehrenden Succinyleinheiten, insbesondere Polysuccinimid und Polyasparaginsäure, beschrieben. Hierbei wird eine gegebenenfalls substituierte 1,4-Butandicarbonsäure, Butendicarbonsäure oder ein Derivat davon mit einem Triammoniumsalz einer mehrwertigen Säure zusammengegeben und unter Erwärmen polymerisiert. Aufgrund ihrer komplexbildenden Eigenschaften gegenüber Schwermetallen können diese Polymere auch als Stabilsierungsmittel für Bleichmittel wie Wasserstoffperoxid in Bleichprozessen dienen. Diese Patentanmeldung stellt ein Dokument im Sinne des Artikels 54(3) und (4) EPÜ dar.

Eine der Aufgaben auch der vorliegenden Erfindung war es, Verbesserungen bei der Stabilisierung der Bleichmittel im Textilwaschprozeß zu finden.

Diese Aufgabe wird erfindungsgemäß dadurch gelöst, daß polymere Aminodicarbonsäuren, deren Salze oder deren zu polymerer Aminodicarbonsäure hydrolysierbare Vorläufer zur Stabilisierung von Peroxoverbindungen in bleichenden Textilwaschmitteln, Bleichmitteln oder Bleich- oder Waschlaugen für die Textilbehandlung verwendet werden. Diese Verwendung besteht darin, den bleichenden Waschmitteln, den Bleichhilfsmitteln oder den Laugen die polymeren Aminodicarbonsäuren oder deren Salze oder Vorläufer in Mengen von 1 Gew.-% bis 10 Gew.-%, jeweils bezogen auf das Gesamtgewicht des Mittels bzw. des Gesamtgewichts der enthaltenen Wirkstoffe, an polymerer Aminodicarbonsäure oder deren Salzen oder Vorläufern, zuzusetzen.

Der Vorteil der neuen Verwendung liegt darin, daß auf die Verwendung der bisher üblichen Peroxidstabilisatoren weitgehend bis vollständig verzichtet werden kann, so daß die mit diesen Verbindungen verbundenen Nachteile vermieden werden. Überraschenderweise kann durch Verwendung der polymeren Aminodicarbonsäuren sogar eine höhere Stabilisierung erreicht werden, als mit bekannten Stabilisatoren.

Bei den erfindungsgemäß verwendeten polymeren Aminodicarbonsäuren handelt es sich formal um Polykondensationsprodukte von Aminodicarbonsäuren, wie beispielsweise Asparaginsäure und Glutaminsäure, entweder allein oder zusammen mit anderen polykondensierbaren Monomereinheiten, wie etwa Aminocarbonsäuren, Hydroxycarbonsäuren, Diaminen und Diolen. Darüber hinaus können die polymeren Aminodicarbonsäuren an den funktionellen Gruppen substituiert sein, beispielsweise durch Alkyl-, Hydroxyalkyl- oder Alkoxyalkylgruppen. Erfindungsgemäß brauchbar sind vorzugsweise solche polymeren Aminodicarbonsäuren, die wenigstens 50 Mol %, insbesondere wenigstens 80 Mol % an gegebenenfalls substituierten Aminodicarbonsäureneinheiten im Molekül enthalten. Besonders bevorzugt werden wiederum solche polymeren Aminodicarbonsäuren, die als Aminodicarbonsäureeinheiten Asparaginsäuregruppen, die gegebenenfalls auch substituiert sein können, enthalten. In gleicher Weise können die löslichen Salze dieser Polymeren oder aber Vorläufer dieser Polymeren, die erst mit Wasser zu den polymeren Aminodicarbonsäuren oder deren Salzen hydrolisieren, verwendet werden.

Die Herstellung der erfindungsgemäß verwendeten polymeren Aminodicarbonsäuren ist in zahlreichen Literaturstellen beschrieben worden, so daß es an dieser Stelle genügt, beispielhaft auf die in den obengenannten Patentanmeldungen sowie in der europäischen Patentanmeldung EP 256 366 und in der Arbeit von J. Kovacs et al (Journal Organische Chemie 26, 1084 - 1091 (1961)) genannten Herstellverfahren hinzuweisen.

Besondere Bedeutung besitzen dabei die Herstellung durch thermische Polykondensation von Aminodicarbonsäuren, gewünschtenfalls unter Zusatz von Säuren, Polyolen und/oder Polyaminen mit nachfolgender Hydrolyse cyclischer Teilstrukturen und gegebenenfalls Neutralisation, sowie die Herstellung durch Polykondensation von Maleinsäuremonoammoniumsalz gegebenenfalls unter Zusatz von Säure und mit nachfolgender Hydrolyse und Neutralisation.

Besonders bevorzugt werden für die erfindungsgemäße Verwendung Polyasparaginsäuren, die dementsprechend durch Polykondensation von D-, L- oder D,L-Asparaginsäure unter Zusatz von Säure oder aber durch Polykondensation von Maleinsäuremonoammoniumsalz gegebenenfalls unter Säurezusatz und jeweils anschließende Hydrolyse und gegebenenfalls Neutralisation des intermediär gebildeten Polysuccinimids hergestellt werden.

In der Polyasparaginsäure bzw. deren Salzen können die Monomereinheiten je nach Verknüpfungsart als α- oder β-Form vorliegen, wobei sich folgender prinzipieller Aufbau mit gegebenenfalls unterschiedlichem α/β-Verhältnis ergibt: M = H, Alkalimetall

Die Molekulargewichte der erfindungsgemäß verwendeten polymeren Aminodicarbonsäuren können in weiten Grenzen schwanken. Vorzugsweise werden Polymere mit Molekulargewichten zwischen etwa 1000 und etwa 30 000 g/Mol, insbesondere solche mit Molekulargewichten zwischen etwa 2000 g/Mol und etwa 20 000 g/Mol, jeweils bezogen auf die sauren Formen, verwendet. Die Molekulargewichte lassen sich durch entsprechende Führung der Polykondensationsreaktion einstellen.

Die stabilisierende Wirkung der polymeren Aminodicarbonsäuren ist weitgehend unabhängig von der Zusammensetzung der Waschmittel oder Waschlaugen, in denen sie verwendet werden. So können in den Waschmitteln die Inhaltsstoffe verwendet werden, die auch sonst in diesen Waschmitteln üblich sind. Andererseits kann die Wahl bestimmter Inhaltsstoffe vorteilhaft sein, wenn sich ein synergistisches Zusammenwirken mit bestimmten Inhaltsstoffen der Waschmittel ergibt. Dieses synergistische Zusammenwirken muß nicht auf die erfindungsgemäße Wirkung beschränkt sein.

Zur erfindungsgemäßen Verwendung der polymeren Aminodicarbonsäuren werden den Wasch- oder Bleichmitteln oder den Laugen 1 Gew.-% bis 10 Gew.-% an diesen Polymeren bezogen auf das Gesamtgewicht des fertigen Mittels bzw. auf die in der fertigen Lauge insgesamt enthaltenen Wirkstoffe zugesetzt. Insbesondere beträgt die zugesetzte Menge an diesen Polymeren 2 Gew.-% bis 7 Gew.-%.

Bei den Bleichwirkstoffen, auf die sich die stabilisierende Wirkung der erfindungsgemäß verwendeten polymeren Aminodicarbonsäuren bezieht, handelt es sich um Bleichmittel, die aktiven Sauerstoff enthalten. Besondere Bedeutung kommt dabei den anorganischen Bleichmitteln zu, die den aktiven Sauerstoff derart gebunden enthalten, daß beim Auflösen dieser Wirkstoffe in Wasser Wasserstoffperoxid freigesetzt wird. Wichtigste Vertreter dieser Substanzklasse sind die Perborate, insbesondere Natriumperborattetrahydrat und Natriumperboratmonohydrat, sowie das als Natriumpercarbonat bezeichnete Peroxohydrat des Natriumcarbonats. Andere derartige Bleichmittel sind die Peroxohydrate der verschiedenen Phosphate sowie das Peroxohydrat des Harnstoffs. Als weitere geeignete Sauerstoffbleichmittel sind Peroxohydrate von organischen Salzen, beispielsweise Natriumcitrat-Peroxohydrat, und die Peroxycarbonsäuren zu nennen, insbesondere die festen, weitgehend wasserunlöslichen Peroxycarbonsäuren vom Typ der Diperoxy-alpha, omega-alkandicarbonsäuren sowie N-substituierte Omega-Aminoalkanperoxycarbonsäuren. Vorzugsweise werden die polymeren Aminodicarbonsäuren zur Stabilisierung von Natriumperboraten oder von Natriumpercarbonat verwendet.

Der Gehalt an Bleichmitteln liegt in bleichenden Waschmitteln vorzugsweise zwischen etwa 5 und etwa 30 Gew.-%, insbesondere zwischen etwa 10 und etwa 25 Gew.-%. In reinen Bleichmitteln, die auch als Zusatzmittel zu Waschflotten gebraucht werden, liegt der Gehalt üblicherweise höher, vorzugsweise zwischen etwa 40 und etwa 90 Gew.-%.

Neben Peroxoverbindungen, die beim Auflösen in Wasser Wasserstoffperoxid freisetzen, können die bleichenden Waschmittel, Bleichhilfsmittel und bleichenden Waschlaugen, in denen die polymeren Aminodicarbonsäuren erfindungsgemäß verwendet werden, sogenannte Bleichaktivatoren enthalten. Es handelt sich dabei vor allem um N-Acyl- und O-Acylverbindungen, die in der Lage sind, in der Bleichlauge mit Wasserstoffperoxid zu stärker bleichwirksamen Peroxycarbonsäuren zu reagieren. Die stabilisierende Wirkung der erfindungsgemäß verwendeten Polymeren erstreckt sich auch auf diese so gebildeten Persäuren, ohne daß es auf die Verwendung bestimmter Aktivatoren ankäme. Geeignete Aktivatoren sind in großer Zahl in der Literatur beschrieben worden und umfassen Aktivatoren mit kurzkettigen Acylresten wie Tetraacetylethylendiamin, Tetraacetylglykoluril und Pentaacetylglucose ebenso wie Aktivatoren mit langkettigen Acylresten wie Isononanoyloxybenzolsulfonat. Der Aktivatorgehalt wird im allgemeinen so gewählt, daß er ausreicht, etwa 10 bis etwa 50 Gew.-% des freigesetzten Wasserstoffperoxids in der Waschlauge zu aktivieren.

Üblicherweise enthalten bleichende Waschmittel und Waschlaugen, in denen die erfindungsgemäße Verwendung stattfindet, als weitere Wirkstoffe Buildersubstanzen, Tenside und gegebenenfalls weitere Wirk- und Hilfsstoffe. Doch können auch reine Bleichhilfsmittel weitere Substanzen außer dem Bleichmittel und dem Stabilisator enthalten. Als weitere Inhaltsstoffe sind insbesondere Vergrauungsinhibitoren, Schaumregulatoren, optische Aufheller, textilweichmachende Stoffe, Neutralsalze, Enzyme, Duftstoffe und Farbstoffe zu erwähnen. Weitere Hilfsmittel, beispielsweise für flüssige Waschmittel, sind Hydrotrope und organische Lösungsmittel.

Unter Buildersubstanzen, auch als Gerüstsubstanzen bezeichnet, versteht man heute im engeren Sinne schwach sauer, neutral oder alkalisch reagierende lösliche und/oder unlösliche Verbindungen, die die Eigenschaft haben, Calcium- und gegebenenfalls Magnesiumionen auszufällen oder komplex zu binden. Bevorzugt werden hier, wie auch bei den Tensiden, die ökologisch unbedenklichen Verbindungen.

Als Builder finden sich heute in Waschmitteln in erster Linie die feinkristallinen synthetischen wasserhaltigen Zeolithe, insbesondere die Zeolithe der Typen A, X und P, die in der Lage sind, Calcium und Magnesiumionen durch Ionenaustausch zu binden und die Waschwirkung der Tenside zu unterstützen. Geeignet sind ebenfalls amorphe Alumosilikate sowie andere amorphe oder kristalline Silikate mit Austauschkapazität.

Als weitere Builderbestandteile, die insbesondere zusammen mit den Zeolithen eingesetzt werden können, kommen (co-)polymere Polycarboxylate in Betracht, wie Polyacrylate, Polymethacrylate und insbesondere Copolymere aus Acrylsäure und Maleinsäure, vorzugsweise solche mit 50 % bis 10 % Maleinsäure. Das Molekulargewicht der Homopolymeren liegt im allgemeinen zwischen 1 000 und 100 000, das der Copolymeren zwischen 2 000 und 200 000, vorzugsweise 50 000 bis 120 000, bezogen auf freie Säure. Ein besonders bevorzugtes Acrylsäure-Maleinsäure-Copolymer weist ein Molekulargewicht von 50 000 bis 100 000 auf. Besonders bevorzugt werden auch Terpolymere, die aus Acrylsäure, Maleinsäure und Vinylacetat mit nachfolgender Verseifung erhältlich sind. Geeignete, wenn auch weniger bevorzugte Verbindungen dieser Klasse sind Copolymere der Acrylsäure oder Methacrylsäure mit Vinylethern, wie Vinylmethylether, in denen der Anteil der Säure mindestens 50 % beträgt. Brauchbar sind ferner Polyacetalcarbonsäuren, wie sie beispielsweise in den US-Patentschriften 4,144,226 und 4,146,495 beschrieben sind, sowie polymere Säuren, die durch Polymerisation von Acrolein und anschließende Disproportionierung mittels Alkalien erhalten werden und aus Acrylsäureeinheiten und Vinylalkoholeinheiten bzw. Acroleinheiten aufgebaut sind.

Brauchbare niedermolekulare organische Gerüstsubstanzen sind beispielsweise die bevorzugt in Form ihrer Natriumsalze eingesetzten Polycarbonsäuren, wie Citronensäure und Nitrilotriessigsäure (NTA), sofern ein derartiger Einsatz aus ökologischen Gründen nicht zu beanstanden ist.

In Fällen, in denen ein Phosphatgehalt toleriert wird, werden auch Phosphate als Buildersubstanzen verwendet, insbesondere Pentanatriumtriphosphat, gegebenenfalls auch Pyrophosphate sowie Ortophosphate, die in erster Linie als Fällungsmittel für Wasserhärte wirken.

Geeignete anorganische, nicht komplexbildende Buildersalze sind die auch als "Waschalkalien" bezeichneten Bicarbonate, Carbonate, Borate oder Silikate der Alkalien. Von den Alkalisilikaten sind vor allem die Natriumsilikate mit einem Verhältnis Na₂O : SiO₂ wie 1 : 1 bis 1 : 3,5 sowie die kristallinen Natriumdisilikate mit Schichtstruktur zu erwähnen. Besonders in Waschmitteln, die wenig oder kein Phosphat oder Zeolith enthalten, finden häufig Kombinationen von Natriumcarbonat und Natriumsilikat Verwendung als Buildermaterialien, wobei dann gegebenenfalls beide Substanzen auch gemeinsam granuliert sein können.

Soweit die erfindungsgemäß wirksamen polymeren Aminodicarbonsäuren neben ihrer peroxidstabilisierenden Wirkung auch Builder- oder Cobuilderwirkung aufweisen, kann auch ein Teil der in den Waschmitteln ansonsten nötigen Buildersubstanzen entfallen. Der Gehalt an Buildersubstanzen liegt bei bleichenden Textilwaschmitteln üblicherweise zwischen etwa 10 und etwa 50 Gew.-%, insbesondere zwischen etwa 15 und etwa 40 Gew.-%, kann aber in Sonderfällen auch über oder unter diesen Werten liegen und gegebenenfalls, etwa bei flüssigen Waschmitteln oder bei Bleichhilfsmitteln, gänzlich fehlen.

Als Tenside kommen ebenfalls alle in Wasch- oder Reinigungsmitteln üblichen Tenside in Betracht, d.h. anionische, nichtionische, zwitterionische und kationische Tenside. Bevorzugt werden allerdings anionische und nichtionische Tenside und Gemische aus Tensiden dieser beiden Klassen eingesetzt. Die Art des Tensids und der Tensidgehalt hängen in erster Linie vom Einsatzbereich der Mittel ab. Während Bleichhilfsmittel vielfach ganz ohne Tensid auskommen, ist der Tensidgehalt in Textilwaschmitteln höher und schließt im allgemeinen nichtionische und anionische Tenside ein. In Bezug auf das gesamte Waschmittel liegt der Anteil der Tenside üblicherweise zwischen etwa 4 Gew.-% und etwa 30 Gew.-%, insbesondere zwischen etwa 6 Gew.-% und etwa 25 Gew.-%, wobei aber auch Werte oberhalb und unterhalb dieser Grenzen möglich sind.

Als anionische Tenside eignen sich beispielsweise solche vom Typ der Sulfonate und Sulfate. Als Tenside vom Sulfonattyp kommen Alkylbenzolsulfonate (C₉-C₁₅-Alkyl) und Olefinsulfonate, d.h. Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂-C₁₈-Alkanen durch Sulfochlorierung oder Sulfoxidation und anschließende Hydrolyse bzw. Neutralisation oder durch Bisulfitaddition an Olefine erhältlich sind, sowie die Ester von α-Sulfofettsäuren (Estersulfonate), z.B. die α-sulfonierten Methylester der hydrierten Kokos-, Palmkern- oder Talgfettsäuren, sowie die Sulfobernsteinsäureester und die sulfonierten Glycerinester gesättigter Fettsäuren.

Geeignete Tenside vom Sulfattyp sind die Schwefelsäuremonoester aus primären Alkoholen natürlichen und synthetischen Ursprungs, d.h. aus Fettalkoholen, z.B. Kokosfettalkoholen, Talgfettalkoholen, Oleylalkohol, Lauryl-, Myristyl-, Palmityl- oder Stearylalkohol, oder den C₁₀-C₂₀-Oxoalkoholen, und diejenigen sekundärer Alkohole dieser Kettenlänge. Auch die Schwefelsäuremonoester der mit 1 bis 6 Mol Ethylenoxid ethoxylierten langkettigen primären und sekundären Alkohole (Ethersulfate) sind geeignet. Ebenso eignen sich sulfatierte Fettsäuremonoglyceride.

Ferner sind z.B. Seifen aus natürlichen oder synthetischen, vorzugsweise gesättigten Fettsäuren brauchbar. Geeignet sind insbesondere aus natürlichen Fettsäuren, z.B. Kokos-, Palmkern- oder Talgfettsäuren abgeleitete Seifengemische. Bevorzugt sind solche, die zu 50 bis 100 % aus gesättigten C₁₂-C₁₈-Fettsäureseifen und zu 0 bis 50 % aus Ölsäureseife zusammengesetzt sind.

Die anionischen Tenside können in Form ihrer Natrium-, Kalium- und Ammoniumsalze sowie als lösliche Salze organischer Basen, wie Mono-, Di- oder Triethanolamin vorliegen. Vorzugsweise werden die Natriumsalze eingesetzt.

Als nichtionische Tenside sind vor allem die Anlagerungsprodukte von 1 bis 40, vorzugsweise 2 bis 20 Mol Ethylenoxid an 1 Mol einer langkettigen aliphatischen Verbindung mit im wesentlichen 10 bis 20 Kohlenstoffatomen aus der Gruppe der Alkohole, Carbonsäuren, Fettamine, Carbonsäureamide oder Alkansulfonamide für die erfindungsgemäßen Waschmittel brauchbar. Besonders wichtig sind die Anlagerungsprodukte von 8 bis 20 Mol Ethylenoxid an primäre Alkohole, wie z.B. an Kokos- oder Talgfettalkohole, an Oleylalkohol, an Oxoalkohole, oder an sekundäre Alkohole mit 8 bis 18, vorzugsweise 12 bis 18 C-Atomen. Brauchbar sind auch die entsprechenden Alkoxylierungsprodukte, die neben Ethylenoxid auch Propylenoxid angelagert enthalten.

Neben den wasserlöslichen nichtionischen Tensiden sind auch nicht bzw. nicht vollständig wasserlösliche Polyglykolether mit 2 bis 7 Ethylenglykoletherresten im Molekül von Interesse, insbesondere, wenn sie zusammen mit wasserlöslichen, nichtionischen oder anionischen Tensiden eingesetzt werden.

Als nichtionische Tenside können auch Alkylglykoside der allgemeinen Formel R-O-(G)ₓ eingesetzt werden, in der R einen primären geradkettigen oder in 2-Stellung methylverzweigten aliphatischen Rest mit 8 bis 22, vorzugsweise 12 bis 18 C-Atomen bedeutet, G ein Symbol ist, das für eine Glykose-Einheit mit 5 oder 6 C-Atomen steht, und der Oligomerisierungsgrad x zwischen 1 und 10 liegt. Besonders bevorzugt werden dabei die sogenannten Alkylglucoside, bei denen G eine Glucoseeinheit darstellt, insbesondere diejenigen, bei denen x Werte zwischen 1 und 3 aufweist.

Ferner eignen sich als nichtionische Tenside langkettige Aminoxide und Polyhydroxyfettsäureamide, wie sie durch reduktive Aminierung von Monosacchariden mit Ammoniak oder niederen Alkylaminen und nachfolgende Acylierung mit Fettsäureestern erhältlich sind.

Als Vergrauungsinhibitoren eignen sich für bleichende Waschmittel vorzugsweise Carboxymethylcellulose, Methylcellulose, Methylhydroxyethylcellulose und Gemische dieser Verbindungen. Brauchbar sind beispielsweise auch Polymere des Vinylpyrrolidons und hydrophile Polyamide und Polyester.

Als Schaumregulatoren werden in bleichenden Waschmitteln vorzugsweise Seifen mit einem hohen Anteil an C₁₈-C₂₄-Fettsäuren, Organopolysiloxane, Paraffine und langkettige amidische Verbindungen verwendet, wobei es vorteilhaft ist, Gemische verschiedener Regulatoren einzusetzen.

Bei den optischen Aufhellern handelt es sich meist um Derivate der Diaminostilbendisulfonsäure bzw. deren Alkalimetallsalze, sowie um substituierte 4,4'-Distyryl-diphenyle.

Als Enzyme kommen solche aus den Klassen der Proteasen, Lipasen, Amylasen, Cutinasen und Cellulasen und deren Gemische in Betracht. Die Enzyme können an Trägerstoffen adsorbiert oder in Hüllsubstanzen eingebettet sein, um sie gegen vorzeitige Zersetzung zu schützen. Auch die erfindungsgemäß eingesetzten Polymeren Aminodicarbonsäuren scheinen der Inaktivierung der Enzyme entgegenzuwirken.

Da sich die stabilisierende Wirkung der erfindungsgemäß verwendeten polymeren Aminodicarbonsäuren sowohl in festen als auch in flüssigen, bleichenden Waschmitteln oder Bleichmitteln als auch in den zur Anwendung auf das Textil vorgesehenen Laugen entfaltet, werden die Polymeren üblicherweise bereits den vorkonfektionierten bleichenden Waschmitteln oder Bleichmitteln zugesetzt. Die Waschlaugen entstehen dann durch Auflösung der bleichenden Waschmittel in der nötigen Konzentration in Wasser oder durch Zusatz von Bleichhilfsmitteln zu Lösungen von bleichmittelfreien Waschmitteln in Wasser. Besonders im gewerblichen Bereich ist es aber auch üblich, die Wasch- und Bleichlaugen durch getrennte Dosierung einzelner Bestandteile herzustellen oder aufzufrischen. In diesen Fällen kann auch die Zugabe der erfindungsgemäß verwendeten Polymeren getrennt, entweder in fester Form oder in Form von Stammlösungen erfolgen. In jedem Falle ist die Wirkung der erfindungsgemäß verwendeten Polymeren in der Lauge nicht an besondere Bedingungen, wie etwa besondere Temperaturen oder pH-Werte gebunden.

### Beispiele

1. Die peroxidstabilisierende Wirkung der erfindungsgemäß verwendeten polymeren Aminodicarbonsäuren wurde in der Lösung eines Bleichhilfsmittels in Wasser von 17° deutscher Härte geprüft, der zur Auslösung der Peroxidzersetzung Kupferionen in einer Menge von 0,64 ppm in Form einer Kupfersulfatlösung zugesetzt wurden. Zum Vergleich wurden anstelle von Polyasparaginsäure polymere Polycarbonsäuren oder Polyphosphonsäuren verwendet. Die Gehalte in den untersuchten Lösungen ergeben sich aus der folgenden Tabelle 1.

**Tabelle 1**

| Beispiel | Inhaltsstoffe | Gehalt in Gramm pro Liter |
|---|---|---|
| 1 | NaBO₃ x 4H₂O | 1,00 |
| 2 | NaBO₃ x 4H₂O Maleinsäure - Acrylsäure - Copolymer - Na-Salz | 1,00 0,2225 |
| 3 | NaBO₃ x 4H₂O Maleinsäure - Acrylsäure - Copolymer - Na-Salz Diethylentriaminpentamethylenphosphonat | 1,00 0,2225 0,025 |
| 4 | NaBO₃ x 4H₂O Polyasparaginsäure (Mol-Gew. 2500) hergestellt gemäß EP 256 366 | 1,00 0,2225 |
| 5 | NaBO₃ x 4H₂O Polyasparaginsäure (Mol-Gew. 17000) hergestellt gemäß J. Org. Chem. 26, 1084 (1961) | 1,00 0,2225 |

500 ml der Bleichlösung wurden nach Zusatz der Kupferlösung in einem 21-Glaskolben unter Rühren auf 60 °C erwärmt und bei dieser Temperatur 30 Minuten gehalten. Während des Aufheizens und bei 60 °C wurden wiederholt Proben gezogen und iodometrisch auf ihren Gehalt an Aktivsauerstoff geprüft. Die folgende Tabelle 2 enthält die gefundenen Aktivsauerstoffgehalte als Relativwerte, bezogen auf die Werte bei 20 °C als 100 %. Aus den Untersuchungsergebnissen wird die stabilisierende Wirkung der erfindungsgemäß verwendeten polymeren Aminodicarbonsäuren unmittelbar deutlich.

**Tabelle 2**

| Aktivsauerstoffgehalte (relativ in %) | | | | | |
|---|---|---|---|---|---|
| Temperatur | 1 | 2 | 3 | 4 | 5 |
| 20 °C | 100 | 100 | 100 | 100 | 100 |
| 30 °C | 99,4 | 99,8 | 100 | 100 | 98,8 |
| 40 °C | 98,7 | 98,8 | 99,4 | 98,2 | 98,8 |
| 50 °C | 89,4 | 94,5 | 98,7 | 98,2 | 98,2 |
| 60 °C | 19,9 | 61,3 | 98,7 | 97,5 | 92,6 |
| 10 Min. bei 60 °C | 2,5 | 23,9 | 98,1 | 97,5 | 86,5 |
| 20 Min. bei 60 °C | 1,8 | 8,0 | 96,9 | 97,5 | 83,4 |
| 30 Min. bei 60 °C | - | 4,3 | 94,4 | 97,5 | 77,3 |

2. **Praxistest**
Die Wirkung der polymeren Aminodicarbonsäuren im Waschprozeß wurde in Textilwaschversuchen in Haushaltswaschmaschinen unter Verwendung von Standardanschmutzungen in Gegenwart von 5 ppm Kupfer in der Waschlauge untersucht. In Vergleichsversuchen wurde anstelle der polymeren Aminodicarbonsäuren polymere Polycarbonsäuren allein oder zusammen mit Aminophosphonsäuren als Schwermetallkomplexbildner eingesetzt. In allen Versuchen wurde das Reinigungsvermögen anhand der Lichtremission der gewaschenen Gewebe und die peroxidstabilisierende Wirkung anhand der analytisch ermittelten Peroxidgehalte der Waschlauge bestimmt.
Die verwendeten Waschmittel hatten folgende Zusammensetzung (in Gewichtsprozent):

| | |
|---|---|
| Natriumdodecylbenzolsulfonat | 9 % |
| Natrium-Talgfettalkoholsulfat | 4 % |
| Kokosalkohol + 5 EO | 4 % |
| Talgfettalkohol mit 5 EO | 2 % |
| Kokosfettsäurenatriumseife | 1 % |
| Zeolith A (wasserfrei gerechnet) | 24 % |
| Na₂CO₃ | 12 % |
| Natriumsilikat (Na₂O : SiO₂ = 3,3) | 3 % |
| Natriumperboratmonohydrat | 16 % |
| Tetraacetylethylendiamin | 5 % |
| Protease polymeres Polycarboxylat oder polymere | 1 % |
| Aminodicarbonsäure (Natriumsalze) Diethylentriaminpentamethylenphosphonsäure- | 5,5 % |
| Natriumsalz Vergrauungsinhibitor, Entschäumer, optischer Aufheller, Salze aus Rohstoffen | 0 oder 0,4 % |
| und Wasser | Rest zu 100 % |

Die 4 Waschmittel A bis D unterschieden sich wie folgt:

| | Waschmittel | | | |
|---|---|---|---|---|
| Bestandteil | A | B | C | D |
| Maleinsäure-Acrylsäure-Copolymerisat (Sokalan CP5) | x | x | | |
| Diethylentriaminpentamethylenphosphonat | | x | | |
| Polyasparaginsäure (MG 17000) gemäß J. Org. Chem. 26, 1084 (1961) | | | x | |
| Polyasparaginsäure (MG 2500) gemäß EP 256 366 | | | | x |

Die Waschversuche selbst wurden in einer Miele-Waschmaschine vom Typ W 701 im Normalwaschprogramm ohne Vorwäsche unter folgenden Bedingungen durchgeführt:

| | |
|---|---|
| Waschtemperatur | 60 °C |
| Wassermenge im Waschgang | 20 Liter |
| Wasserhärte | 16 °d |
| Waschmitteldosierung | 105 g/Waschgang |
| Beladung | mit weißer Füllwäsche 3 kg |

Das Reinigungsvermögen wurde an künstlich hergestellten Standardanschmutzungen geprüft, die in Form von entsprechenden Testgeweben mit einer Größe von etwa 10 x 10 cm zusätzlich zu dem weißen Füllgewebe in die Waschmaschine eingebracht wurden. Nach Beendigung des Waschgangs wurden die Testgewebe getrocknet, gebügelt und mit Hilfe eines Remissionsphotometers vermessen. Die Ergebnisse werden in Prozent Lichtremission ausgegeben, bezogen auf Bariumsulfat als Weißstandard (100 %). Höhere Werte zeigen reineres Gewebe an. In jedem Falle wurden drei Parallelversuche durchgeführt und deren Ergebnisse gemittelt. Die Tabellen 3 und 4 zeigen die Mittelwerte der gemessenen Remissionen für verschiedene Testgewebe. Zusätzlich ist angegeben, welche kleinste Differenz noch als signifikant bei den einzelnen Testgeweben angesehen werden kann (LSD).

Als Testgewebe wurden verwendet:
a) Staub/Wollfett auf Baumwolle
b) Staub/Hautfett auf veredelter Baumwolle
c) Staub/Hautfett auf Polyester-Baumwolle-Mischgewebe
d) Milch/Kakao auf Baumwolle
e) Wimperntusche auf Polyester-Baumwolle-Mischgewebe
f) Rotwein auf Baumwolle
g) Waldbeere auf Polyester-Baumwolle-Mischgewebe
h) Johannisbeere auf Polyester-Baumwolle-Mischgewebe
i) Tee auf veredelter Baumwolle
k) Kaffee auf veredelter Baumwolle

**Tabelle 3**

| Waschmittel | Cu-Zusatz | Remissionswerte bei den Testanschmutzungen a - e | | | | |
|---|---|---|---|---|---|---|
| | | a | b | c | d | e |
| A | 0 | 68,9 | 74,8 | 63,6 | 76,7 | 62,7 |
| A | 5 ppm | 68,2 | 74,1 | 63,3 | 67,8 | 63,8 |
| B | 5 ppm | 69,3 | 74,6 | 62,5 | 74,7 | 64,8 |
| C | 5 ppm | 68,7 | 72,5 | 63,1 | 70,5 | 62,9 |
| D | 5 ppm | 69,7 | 72,9 | 64,7 | 73,9 | 65,0 |
| | LSD | 0,8 | 1,1 | 1,5 | 2,3 | 1,0 |

**Tabelle 4**

| Waschmittel | Cu-Zusatz | Remissionswerte bei den Testanschmutzungen f - k | | | | |
|---|---|---|---|---|---|---|
| | | f | g | h | i | k |
| A | 0 | 72,1 | 72,5 | 71,3 | 59,9 | 84,1 |
| A | 5 ppm | 59,7 | 60,7 | 60,2 | 37,4 | 80,5 |
| B | 5 ppm | 72,7 | 70,6 | 70,5 | 54,3 | 84,2 |
| C | 5 ppm | 69,0 | 68,6 | 68,9 | 50,8 | 83,0 |
| D | 5 ppm | 70,4 | 70,7 | 71,1 | 56,8 | 83,9 |
| | LSD | 1,4 | 1,2 | 1,0 | 2,0 | 0,4 |

Aus den Ergebnissen mit den pigmenthaltigen Testanschmutzungen a bis c und e geht hervor, daß die Verwendung der polymeren Aminodicarbonsäuren die Waschleistung gegenüber herkömmlichen Waschmitteln nicht beeinträchtigt. Aus dem Ergebnis mit der enzymspezifischen Anschmutzung d wird deutlich, daß die Beeinträchtigung der Enzymwirkung durch Kupferspuren bei Verwendung der polymeren Aminodicarbonsäuren weitgehend aufgehoben wird. Die Ergebnisse mit den bleichbaren Testanschmutzungen f bis k machen die bleichstabilisierende Wirkung der polymeren Aminodicarbonsäuren deutlich, die soweit geht, daß auf den Zusatz von Aminophosphonsäuren in praktisch allen Fällen verzichtet werden kann.

Die bleichstabilisierende Wirkung wurde zusätzlich durch Bestimmung des Aktivsauerstoffgehaltes in der Waschflotte im Verlauf des Waschprozesses untersucht. Tabelle 5 zeigt die Mittelwerte der iodometrischen Titrationsergebnisse nach 4, 10 und 30 Minuten Waschzeit in Prozent, bezogen auf den rechnerisch aus der Dosierung ermittelten Anfangsgehalt an Aktivsauerstoff von 100 %. Auch diese Werte zeigen die bleichstabilisierende Wirkung der polymeren Aminodicarbonsäuren sehr deutlich.

**Tabelle 5**

| Waschmittel | CU-Zusatz | Aktivsauerstoffgehalte während des Waschvorgangs | | |
|---|---|---|---|---|
| | | 4 min | 10 min | 30 min |
| A | 5 ppm | 84,6 | 60,5 | 40,4 |
| B | 5 ppm | 94,9 | 86,3 | 82,2 |
| C | 5 ppm | 89,6 | 80,2 | 70,4 |
| D | 5 ppm | 98,8 | 92,2 | 89,7 |

## Patentansprüche

1. Verwendung von polymeren Aminodicarbonsäuren oder deren Salzen oder zu polymeren Aminodicarbonsäuren hydrolysierbaren Vorläufern in bleichenden Waschmitteln, Bleichmitteln oder Bleich- oder Waschlaugen für die Textilbehandlung zur Stabilisierung enthaltener Peroxobleichmittel, dadurch gekennzeichnet, daß dem bleichenden Textilwaschmittel, dem Bleichmittel bzw. der Lauge 1 Gew.-% bis 10 Gew.-%, jeweils bezogen auf das Gesamtgewicht des Mittels bzw. des Gesamtgewichts der enthaltenen Wirkstoffe, an polymerer Aminodicarbonsäure oder deren Salzen oder Vorläufern zugesetzt wird.

2. Verwendung nach Anspruch 1, dadurch gekennzeichnet, daß es sich bei der polymeren Aminodicarbonsäure oder deren Salz oder Vorläufer um ein Polymeres handelt, das zu einem wesentlichen Teil aus Asparaginsäure- oder Glutaminsäureeinheiten oder deren Vorläufereinheiten besteht.

3. Verwendung nach einem der Ansprüche 1 oder 2, dadurch gekennzeichnet, daß das verwendete Polymer zu mehr als 50 Mol %, vorzugsweise zu mehr als 80 Mol % aus Einheiten der Asparaginsäure besteht.

4. Verwendung nach Anspruch 3, dadurch gekennzeichnet, daß das verwendete Polymer durch Polykondensation von Asparaginsäure und anschließende Hydrolyse des gebildeten Polysuccinimids sowie gegebenenfalls Neutralisation hergestellt worden ist.

5. Verwendung nach Anspruch 3, dadurch gekennzeichnet, daß das verwendete Polymer durch Polykondensation von Maleinsäuremonoammoniumsalz und anschließende Hydrolyse des gebildeten Polysuccinimids sowie gegebenenfalls Neutralisation hergestellt worden ist.

6. Verwendung nach einem der Ansprüche 1 bis 5, dadurch gekennzeichnet, daß dem bleichenden Textilwaschmittel, dem Bleichmittel bzw. der Lauge 2 Gew.-% bis 7 Gew.-%, jeweils bezogen auf das Gesamtgewicht des Mittels bzw. des Gesamtgewichts der enthaltenen Wirkstoffe, an polymerer Aminodicarbonsäure oder deren Salzen oder Vorläufern zugesetzt wird.

7. Verwendung nach einem der Ansprüche 1 bis 6, dadurch gekennzeichnet, daß es sich bei der stabilisierten Perverbindung um Natriumperborattetrahydrat, Natriumperboratmonohydrat, Natriumpercarbonat, Wasserstoffperoxid oder Gemische dieser Perverbindungen handelt.

## Claims

1. The use of polymeric aminodicarboxylic acid or salts or precursors thereof hydrolyzable to polymeric aminodicarboxylic acids in bleaching detergents, bleaching agents or bleaching or washing liquors for treating fabrics to stabilize peroxo bleaching agents present therein, characterized in that polymeric aminodicarboxylic acid or salts or precursors thereof are added to the bleaching laundry detergent, to the bleaching agent or to the liquor in a quantity of 1% by weight to 10% by weight, based on the total weight of the the detergent or bleaching agent or liquor or on the total weight of the active substances present.

2. The use claimed in claim 1, characterized in that the polymeric aminodicarboxylic acid or salt or precursor thereof is a polymer which consists to a large extent of aspartic acid or glutamic acid units or precursor units thereof.

3. The use claimed in claim 1 or 2, characterized in that more than 50 mole-% and preferably more than 80 mole-% of the polymer used consists of aspartic acid units.

4. The use claimed in claim 3, characterized in that the polymer used is obtained by polycondensation of aspartic acid, subsequent hydrolysis of the polysuccinimide formed and optionally neutralization.

5. The use claimed in claim 3, characterized in that the polymer used is obtained by polycondensation of maleic acid monoammonium salt, subsequent hydrolysis of the polysuccinimide formed and optionally neutralization.

6. The use claimed in any of claims 1 to 5, characterized in that polymeric aminodicarboxylic acid or salts or precursors thereof are added to the bleaching laundry detergent, to the bleaching agent or to the liquor in a quantity of 2% by weight to 7% by weight, based on the total weight of the detergent or bleaching agent or liquor or on the total weight of the active substances present.

7. The use claimed in any of claims 1 to 6, characterized in that the stabilized per compound is sodium perborate tetrahydrate, sodium perborate monohydrate, sodium percarbonate, hydrogen peroxide or a mixture of these per compounds.

## Revendications

1. Utilisation d'acides aminodicarboxyliques polymères ou de leurs sels ou de leurs précurseurs hydrolysables en acides aminodicarboxyliques polymères dans des détergents blanchissants, dans des agents blanchissants, ou des lessives de blanchiment ou de lavage pour le traitement des textiles, en vue de la stabilisation des agents de blanchiment du type peroxo qui y sont contenus,
caractérisée en ce qu'
on ajoute au détergent pour textile à action blanchissante, à l'agent de blanchiment ou à la lessive de 1 % en poids à 10 % en poids à chaque fois rapporté au poids total de la composition ou au poids total de principes actifs contenus, en acides aminodicarboxyliques polymères ou en leurs sels ou en leurs précurseurs.

2. Utilisation selon la revendication 1,
caractérisée en ce qu'
il s'agit en ce qui concerne les acides aminodicarboxyliques polymères ou de leurs sels ou des précurseurs, d'un polymère qui pour une part essentielle consiste en des unités d'acide asparagique ou d'acide glutamique.

3. Utilisation selon une des revendications 1 ou 2,
caractérisée en ce que
le polymère utilisé consiste pour plus de 50 % mol, de préférence pour plus de 80 % mol, d'unités d'acide asparagique.

4. Utilisation selon la revendication 3,
caractérisée en ce que
le polymère utilisé a été préparé par polycondensation d'acide asparagique et hydrolyse consécutive de la polysuccinimide formée, ainsi qu'éventuellement neutralisation.

5. Utilisation selon la revendication 3,
caractérisée en ce que
le polymère utilisé a été préparé par polycondensation de sel de monoammonium d'acide maléique et hydrolyse consécutive de la polysuccinimide formée ainsi qu'éventuellement neutralisation.

6. Utilisation selon l'une des revendications 1 à 5,
caractérisée en ce qu'
on ajoute au détergent pour textile à action blanchissante, à l'agent de blanchiment ou à la lessive, de 2 % en poids à 7 % en poids à chaque fois rapporté au poids total de la composition ou du poids total des principes actifs contenus, des acides aminodicarboxyliques polymères, ou leurs sels ou précurseurs.

7. Utilisation selon l'une des revendications 1 à 6,
caractérisée en ce qu'
il s'agit en ce qui concerne le percomposé stabilisé, de tétrahydrate de perborate de sodium, de monohydrate de perborate de sodium, de percarbonate de sodium, de peroxyde d'hydrogène ou de mélanges de ces percomposés.
